# EUROPÄISCHE PATENTSCHRIFT

(11) **EP 0 181 434 B1**
(45) Veröffentlichungstag und Bekanntmachung des Hinweises auf die Patenterteilung: **25.05.1988**
(21) Anmeldenummer: 85107605.9
(22) Anmeldetag: 20.06.1985
(51) Int. Cl.: G01F 13/00, G05D 7/01

(54) **Vorrichtung und Verfahren zum Zumessen kleiner und kleinster Flüssigkeitsmengen zu einem Verbraucher**
Apparatus and method for supplying small and very small quantities of liquid mixtures to a consumer
Dispositif et procédé pour attribuer des quantités petites et très petites de liquide à un utilisateur

(30) Priorität: 23.10.1984 DE 3438708
(43) Veröffentlichungstag der Anmeldung: 21.05.1986
(73) Patentinhaber: Deutsche Babcock Werke Aktiengesellschaft, 46049 Oberhausen (DE)
(72) Erfinder: Salzmann, Friedhelm, D-7406 Mössingen 1 (DE)
(74) Vertreter: Müller, Jürgen, Dipl.-Ing.

(56) Entgegenhaltungen:
- EP-A- 0 108 740
- DE-A- 2 251 675
- DE-C- 105 872

## Beschreibung

Die Erfindung betrifft eine Vorrichtung und ein Verfahren zum Zumessen kleiner und kleinster Flüssigkeitsmengen zu einem Verbraucher mit den Merkmalen des Oberbegriffes des Anspruches 1 beziehungsweise des Anspruches 9.

Die Zumessung von kleinen Flüssigkeitsmengen über eine Pumpe wird zum Beispiel bei Ölfeuerungen geringer Leistungen angewendet, wobei die Dosierung über eine Düse bei konstantem vorgegebenen Druck erfolgt. Eine stufenlose Leistungsanpassung ist nicht möglich. Bei Durchsätzen unter 1,5 kg/h besteht außerdem die Gefahr, daß sich die Düse des Ölbrenners verstopft.

Der Erfindung liegt die Aufgabe zugrunde, eine Vorrichtung und ein Verfahren zu schaffen, um ausgehend von einer Pumpe vorgegebener Leistung in Abhängigkeit von der Drehzahl der Pumpe einem Verbraucher kleine und kleinste Mengen zuzumessen.

Diese Aufgabe wird bei einer gattungsgemäßen Vorrichtung erfindungsgemäß durch die Merkmale des Anspruches 1 gelöst. Vorteilhafte Ausgestaltungen der Erfindung sind in den abhängigen Ansprüchen angegeben.

Bei dieser Vorrichtung stellt sich über das Verhältnis der Strömungswiderstände in den Leitungen ein von den Widerständen abhängiges Verhältnis der Volumina der Teilströme ein. Bei gleichbleibendem Widerstandsverhältnis bildet sich eine konstante, reproduzierbare Mengenteilung der von der Pumpe geförderten Flüssigkeitsmenge heraus. Wird der Strömungswiderstand in der zum Verbraucher führenden Leitung verhältnismäßig groß gewählt, so wird der entsprechende Teilvolumenstrom sehr gering, so daß dem Verbraucher kleine oder sehr kleine Flüssigkeitsmengen zugeführt werden können. Die überschüssige, von der Pumpe geförderte Flüssigkeitsmenge wird über die Rücklaufleitung in den Tank -zurückgeführt. Dadurch ist sichergestellt, daß in den Versorgungsleitungen zwischen der Pumpe und dem Tank auch bei kleinen Abgabemengen an den Verbraucher eine ausreichende Strömung eingehalten ist. Bei einer Verringerung der Drehzahl der Pumpe sinkt mit der Fördermenge auch der Vordruck im Mengenteiler. Durch den geringeren Vordruck wird die dem Verbraucher zugeführte Flüssigkeitsmenge ebenfalls verringert, und zwar analog zur Drehzahlverminderung der Pumpe. Die Dosierung kleiner und kleinster Flüssigkeitsmengen kann somit drehzahlabhängig erfolgen.

Ein Ausführungsbeispiel der Erfindung ist in der Zeichnung dargestellt und wird im folgenden näher erläutert. Die Zeichnung stellt teils im Schnitt und teils als Fließschema eine Vorrichtung gemäß der Erfindung dar.

Von einer mit einem Getriebe versehenen, drehzahlgeregelten Pumpe 1 wird eine Flüssigkeitsmenge gefördert und über eine Zulaufleitung 2 einem Verbraucher zugeführt. Auf der Druckseite der Pumpe 1 zum Beispiel in der Zulaufleitung 2 ist ein Mengenteiler 3 angeordnet. Der Mengenteiler 3 weist einen Eingang 4 auf, mit dem die Zulaufleitung 2 verbunden ist. Der Mengenteiler 3 kann auch unmittelbar in den Austrittsstutzen 5 der Pumpe 1 montiert werden.

Der Mengenteiler 3 ist weiterhin mit zwei Ausgängen 6, 7 versehen, von denen einer mit einer Rücklaufleitung 8 und der andere mit einer zu einem Verbraucher führenden Verbraucherleitung 9 verbunden ist. Der Rücklaufleitung 8 und der Verbraucherleitung 9 sind Strömungswiderstände von unterschiedlicher Große zugeordnet, so daß sich ein bestimmtes Volumenstromverhältnis des in der Verbraucherleitung 9 fließenden Flüssigkeitsteilstromes zu dem in der Rücklaufleitung 8 fließenden Flüssigkeitsteilstrom bilden kann. Die unterschiedlichen Strömungswiderstände können zum Beispiel durch entsprechend dimensionierte Kanäle in den Leitungen gebildet sein.

Eine bevorzugte Ausführungsform eines Men-. genteilers ist in der Zeichnung dargestellt. Dieser Mengenteiler 3 besteht aus einem Zylinder 10, in den ein Kolben 11 verschieb- und feststellbar eingesetzt ist. Dabei bleibt ein Teil des Zylinderraumes, der dem Eingang 4 zugewandt ist, frei. In diesen freien Zylinderraum 12 mündet der mit der Rücklaufleitung 8 verbundene Ausgang 6. In diesem Ausgang 6 ist als Strömungswiderstand eine Drosselbohrung 13 vorgesehen. Der Querschnitt der Drosselbohrung 13 ist so bemessen, daß sich bei einer Beaufschlagung des Mengenteilers 3 über die'Pumpe 1 in dem freien Zylinderraum 12 ein Vordruck ausbildet. Für den Fall, daß der Mengenteiler 3 in den Austrittsstutzen 5 der Pumpe 1 montiert ist, wird die Drosselbohrung 13 in die Pumpe 1 integriert.

Innerhalb des von dem Kolben 11 eingenommenen Zylinderraums ist in der Wand des Zylinders 10 eine Ringnut 14 eingearbeitet. Mit dieser Ringnut 14 steht der Ausgang 7 in Verbindung, an den die Verbraucherleitung 9 angeschlossen ist. Stromabwärts von der Ringnut 14 ist eine Dichtung 15 in Form eines O-Ringes vorgesehen, die in eine Ausnehmung in der Zylinderwand eingelegt ist.

Der Kolben 11 ist mit einer engen Spielfassung in den Zylinder 10 eingesetzt, so daß sich zwischen der Kolbenoberfläche und der Zylinderwand eine Drosselstrecke von eng begrenztem Querschnitt bildet, deren Endpunkt durch die Ringnut 14 gebildet ist. Diese Drosselstrecke stellt den Strömungswiderstand dar, der der Verbraucherleitung 9 zugeordnet ist.

Auf seiner Rückseite ist der Kolben 11 mit einer Stange 16 verbunden, die mit einem Ende 17 aus dem Zylinder 10 herausgeführt ist. Auf dem herausragenden Ende 17 trägt die Stange 16 ein Gewinde, in das eine Mutter 18 eingreift, die als Verstelleinrichtung dient. Durch ein Drehen der Mutter 18 läßt sich der Kolben 11 innerhalb des Zylinders 10 verschieben, jedoch nicht soweit, daß der Ausgang 6 zur Rücklaufleitung 8 überdeckt wird. Durch ein Verschieben des Kolbens 11 läßt sich die Länge der Drosselstrecke und damit der Wert des durch diese Drosselstrecke gebildeten Strömungswiderstandes verändern. Die Verstellung kann vorgenommen werden, ohne daß der Mengenteiler 3 demontiert werden muß.

Der beschriebene Mengenteiler läßt sich zum Beispiel zur Kraftstoffdosierung von Verbrennungsmatoren oder zur Kältemitteldosierung verwenden. Ein besonderes Anwendungsgebiet ist die Öldosierung zu Ölbrennern kleiner Leistung. Es sei angenommen, die Pumpe 1 stelle eine Ölpumpe für einen solchen Brenner dar. Das von dieser Ölpumpe geförderte Öl strömt in den Mengenteiler 3 und fließt aus dem Mengenteiler 3 zum größten Teil (zum Beispiel zu 95 %) durch die Rücklaufleitung 8 in den Tank oder den Auffangbehälter der Anlage ab und wird damit zu der Saugseite der Pumpe 1 zurückgeführt. Die Drosselbohrung 13 ist so groß bemessen, daß in dem freien Zylinderraum 12 vor der Kopfseite des Kolbens 11 sich zum Beispiel bei voller Förderleistung der Pumpe 1 und einer Drehzahl von 2800 min-¹ ein Vordruck von 3 bis 4 bar einstellt. Bei diesem Druck spricht das Druckregulierventil der Pumpe 1 noch nicht an. Aus dem freien Zylinderraum 12 fließt zwischen dem Kolben 11 und der Wand des Zylinders 10 ein Leckölstrom ab, der sich in der Ringnut 14 sammelt und von dort über den Ausgang 7 und die Verbraucherleitung 9 als Teilstrom (von zum Beispiel 5 %) dem Ölbrenner zuströmt. Bei gleichbleibender Kolbenstellung bleibt die mengenmäßige Verteilung der durch die Rücklaufleitung 8 und die Verbraucherleitung 9 fließenden Teilströme in etwa konstant, auch wenn die Drehzahl des Getriebes des Pumpe 1 und damit die absolute Fördermenge geändert wird. Der durch die Verbraucherleitung 9 dem Ölbrenner zufließende Teilstrom kann daher über eine Änderung der Drehzahl des Getriebes der Pumpe 1 geregelt werden.

## Patentansprüche

1. Vorrichtung zum Zumessen kleiner und kleinster Flüssigkeitsmengen zu einem Verbraucher über eine Pumpe (1) mit einem Austritts-stutzen (5) dadurch gekennzeichnet, daß auf der Druckseite der drehzahlgeregelten Pumpe (1) ein Mengenteiler (3) mit einem Eingang (4) und zwei Ausgängen (6, 7) angeordnet ist, deren einer an eine Rücklaufleitung (8) und der andere an eine zu dem Verbraucher führende Verbraucherleitung (9) angeschlossen ist, daß der Rücklaufleitung (8) und der Verbraucherleitung (9) unterschiedlich große Strömungswiderstände zugeordnet sind, daß der der Verbraucherleitung (9) zugeordnete Strömungswiderstand einen höheren Wert aufweist als der der Rücklaufleitung (8) zugeordnete Strömungswiderstand und daß der Strömungswiderstand der Rücklaufleitung (8) einen solchen Wert aufweist, daß stromaufwärts des Mengenteilers (3) ein Vordruck besteht.

2. Vorrichtung nach Anspruch 1, dadurch gekennzeichnet, daß der der Verbraucherleitung (9) zugeordnete Strömungswiderstand verstellbar ist.

3. Vorrichtung nach Anspruch 1, dadurch gekennzeichnet, daß der Mengenteiler (3) aus einem Zylinder (10) besteht, in den ein zylindrischer Kolben (11) mit enger Spielfassung eingesetzt ist, daß der mit der Rücklaufleitung (8) verbundene Ausgang (6) an den eingangsseitig liegenden und nicht vom Kolben (11) erfüllten Teil des Zylinderraumes (12) angeschlossen und mit einer Drosselbohrung (13) versehen ist und daß der mit der Verbraucherleitung (9) verbundene Ausgang (7) in den Zwischenraum zwischen Kolbenmantelfläche und Zylinderwand mündet.

4. Vorrichtung nach Anspruch 3, dadurch gekennzeichnet, daß in der Wand des Zylinders (10) im Bereich des Kolbens (11) eine Ringnut (14) eingearbeitet ist, in die der mit der Verbraucherleitung (9) verbundene Ausgang (7) mündet.

5. Vorrichtung nach den Ansprüchen 3 und 4, dadurch gekennzeichnet, daß auf der dem Eingang (4) des'Zylinders (10)' abgewandten Seite der Ringnut (14) eine Dichtung (15) zwischen dem Kolben (11) und der Wand des Zylinders (10) eingelegt ist.

6. Vorrichtung nach einem oder mehreren der Ansprüche 3 bis 5, dadurch gekennzeichnet, daß der Kolben (11) mit einer Stange (16) verbunden ist, die mit einem Ende (17) aus dem Zylinder (10) herausgeführt und mit einer Verstelleinrichtung versehen ist.

7. Vorrichtung nach Anspruch 6, dadurch gekennzeichnet, daß das Ende (17) der Stange (16) mit einem Gewinde versehen ist, in das eine Mutter (18) eingreift.

8. Vorrichtung nach einem oder mehreren der Ansprüche 1 bis 7, dadurch gekennzeichnet, daß der Mengenteiler (3) in den Austrittsstutzen (5) der Pumpe (1) montiert ist.

9. Verfahren zum Zumessen kleiner und kleinster Flüssigkeitsmengen über eine Pumpe zu einem Verbraucher, bei dem die Fördermenge der Pumpe in Abhängigkeit von der Drehzahl des Getriebes der Pumpe geändert wird, dadurch gekennzeichnet, daß die Fördermenge der Pumpe über zwei Strömungswiderstände in zwei ungleich große Teilströme derart aufgeteilt wird, daß beide Teilströme sich analog Zur Fördermenge der Pumpe ändern und daß der kleinere Teilstrom dem Verbraucher zugeführt und der größere Teilstrom zur Saugseite der Pumpe zurückgeführt wird.

10. Verfahren nach Anspruch 9, dadurch gekennzeichnet, daß in dem größeren Teilstrom ein Vordruck eingehalten wird.

## Claims

1. Device for dosing small and minimum liquid flows to a consumer through a pump (1) with a discharge branch (5), characterized in that on the discharge side of the variable-speed pump (1) a flow divider (3) is arranged provided with an inlet

(4) and two outlets (6, 7) of which one is connected to a return line (8) and the other one to a supply line (9) leading to the consumer, that the return line (8) and the consumer supply line (9) have different flow resistances, that the flow resistance associated with the consumer supply line (9) has a higher value than the flow resistance associated with the return line (8) and that the flow resistance of the return line (8) has such a value that an initial pressure prevails upstream of the flow divider (3).

2. Device according to Claim 1, characterized in that the flow resistance associated with the consumer supply line (9) is variable.

3. Device according to Claim 1, characterized in that the flow divider (3) consists of a cylinder (10) in which a cylindrical piston (11) with tight clearance fit is inserted, that the outlet (6) connected with the return line (8) communicates with the inlet-side part of the cylinder space (12) not occupied by the piston (11) and is provided with a throttling port (13) and that outlet (7) connected . with the consumer supply line (9) opens into the , space between the piston skirt surface and cylinder wall.

4. Device according to Claim 3, characterized in that an annular groove (14) is machined into the wall of cylinder (10) in the area of the piston (11) into which outlet (7) connected with the consumer supply line (9) ends.

5. Device according to Claims 3 and 4, characterized in that a sealing (15) is inserted between the piston (11) and the wall of cylinder (10) on the side of the annular groove (14) facing away from the inlet (4) of the cylinder (10).

6. Device according to one or several ones of Claims 3 to 5, characterized in that piston (11) is connected with a rod (16) which at one end is brought out of cylinder (10) and provided with an adjusting device.

7. Device according to Claim 6, characterized in that the end (1;7) of rod (16) is provided with a thread on which a nut (18) is screwed.

8. Device according to one or several ones of Claims 1 to 7, characterized in that the flow divider (3) is installed in discharge branch (5) of pump (1).

9. Process for dosing small and minimum liquid flows through a pump to a consumer in which the delivery of the pump is varied depending on the speed of the gearing of the pump, characterized in that the flow delivered by the pump is split up via two flow resistances into two unequal partial flows in such a way that both partial flows vary analogously to the delivery of the pump and that the smaller partial flow is supplied to the consumer and the larger partial flow is returned to the suction side of the pump.

10. Process according to Claim 9, characterized in that an initial pressure is maintained in the larger partial flow.

## Revendications

1. Dispositif pour le dosage de liquides débités en quantités faibles, voire minimales, à un appareil utilisateur à travers une pompe (1) comportant un raccord de sortie (5), caractérisé par le fait que sur le côté refoulement de la pompe (1) dont la vitesse de rotation est réglée, est disposé un diviseur de débit (3) comportant une entrée (4) et deux sorties (6, 7) dont l'une est raccordée à une conduite de retour (8) et l'autre à une conduite d'alimentation (9) conduisant vers l'appareil utilisateur, par le fait que la conduite de retour (8) et la conduite d'alimentation (9) sont soumises à des résistances de flux de valeurs différentes, par le fait que la résistance du flux régnant dans la conduite d'alimentation (9) a une valeur supérieure à celle régnant dans la conduite de retour (8) et par le fait que la résistance de flux de la conduite de retour (8) a une valeur telle qu'en amont du diviseur de débit (3) règne une pression initiale.

2. Dispositif selon la revendication 1, caractérisé par le fait que la résistance du flux qui règne dans la conduite d'alimentation (9) peut être modifiée.

3. Dispositif selon la revendication (1) caractérisé par le fait que le diviseur de débit (3) est constitué d'un cylindre (10) dans lequel un piston cylindrique (11) est monté avec très peu de jeu, par le fait que la sortie (6) reliée à la conduite de retour (8) est raccordée à la partie de l'espace (12) du cylindre non occupé par le piston (11) et situé du côté de l'entrée et qu'elle est munie d'un canal en chicane (13) et par le fait que la sortie (7) reliée à la conduite d'alimentation (9) débouche dans l'espace intermédiaire entre la surface latérale du piston et la paroi du cylindre.

4. Dispositif selon la revendication 3, caractérisé par le fait que dans la paroi du cylindre (10), dans la zone du piston (11) est pratiquée une rainure annulaire (14) dans laquelle débouche la sortie (7) reliée à la conduite d'alimentation (9).

5. Dispositif selon les revendications 3 et 4, caractérisé par le fait que sur le côté de la paroi annulaire (14) opposé à l'entrée (4) du cylindre (10) est monté un joint (15) entre le piston (11) et la paroi du cylindre (10).

6. Dispositif selon l'une ou plusieurs des revendications 3 à 5, caractérisé par le fait que le piston (11) est relié à une tige (16) qui sort du cylindre (10) par une extrémité (17) et qui est munie d'un dispositif de réglage.

7. Dispositif selon la revendication 6, caractérisé par le fait que l'extrémité (17) de la tige (16) est munie d'un filetage dans lequel se visse un écrou (18).

8. Dispositif selon l'une ou plusieurs des revendications 1 à 7, caractérisé par le fait que le diviseur de débit (3) est monté dans le raccord de sortie (5) de la pompe (11).

9. Dispositif pour le dosage de liquide débité en quantités faibles, voire minimales, à un appareil utilisateur à travers une pompe, permettant de modifier le débit refoulé par la pompe en fonction de la vitesse de rotation de l'engrenage de ladite pompe, caractérisé par le fait que le débit refoulé par la pompe est divisé en deux flux partiels de valeur inégale, à travers deux résistances de flux, de telle sorte que les deux flux partiels se modifient de manière analogue par rapport au débit refoulé par la pompe et que le plus petit des flux partiels est amené à l'appareil utilisateur et que le plus grand des flux retourne vers le côté aspiration de la pompe.

10. Procédé selon la revendication 9, caractérisé par le fait qu'une pression préliminaire est maintenue dans le plus grand des flux partiels.
